# FASCICULE DE BREVET EUROPEEN

(11) **EP 0 797 937 B1**
(45) Date de publication et mention de la délivrance du brevet: **11.10.2000**
(21) Numéro de dépôt: 97490005.2
(22) Date de dépôt: 20.03.1997
(51) Int. Cl.: A43B 7/14

(54) **Semelle pour chaussure à voûte déformable et chaussure équipée d'une telle semelle**
Schuhsohle mit verformbarem Gewölbe und Schuh mit einer solchen Sohle
Shoesole with deformable arch and shoe provided with such a sole

(30) Priorité: 29.03.1996 FR 9604205
(43) Date de publication de la demande: 01.10.1997
(73) Titulaire: DECATHLON S.A., F-59650 Villeneuve d'Ascq (FR)
(72) Inventeur: Freychat, Philippe, 59700 Marcq en Baroeul (FR); Bouche, Nicolas, 68510 Helfrantzkirsh (FR); Montavon, Christophe, 25200 Montbeliard (FR); Caille, Eric, 90130 Montreux-Chateau (FR); Brivet, Gael, 03400 Yzeure (FR)
(74) Mandataire: Hénnion, Jean-Claude

(56) Documents cités:
- EP-A- 0 560 698
- FR-A- 2 688 121
- PATENT ABSTRACTS OF JAPAN vol. 95, no. 006 & JP 07 163404 A (HIROSHIMA KASEI LTD), 27 Juin 1995,
- PATENT ABSTRACTS OF JAPAN vol. 017, no. 638 (C-1133), 26 Novembre 1993 & JP 05 199907 A (ASAHI CORP), 10 Août 1993,

## Description

La présente invention concerne une semelle pour chaussure , notamment chaussure de sport ainsi qu'une chaussure équipée d'une telle semelle.

Lors de la marche, de la course ou du saut, le pied de l'individu subit des évolutions anatomiques qui sont dues aux articulations existant entre les vingt-six os composant le pied humain et regroupés en quatre ensembles fonctionnels à savoir le tarse postérieur, le tarse antérieur, les métatarses et les phalanges. Les mouvements des différentes parties du pied ont été étudiés lors de chaque phase d'un cycle de course à pied ou de marche. En fin de phase aérienne, juste avant l'impact du talon sur le sol, le pied est en légère flexion dorsale, inversé , avec rotation tibiale externe . A partir de l'impact du talon sur le sol, le pied effectue une pronation en même temps que s'effectue une flexion du genou et une rotation interne de la jambe. L' éversion calcaléenne débloque la voûte plantaire et le pied peut s'adapter au terrain et absorber l'onde de choc. Le pied est ensuite à plat sur le sol, supportant la charge totale de l'individu, en éversion et en abduction pendant que le membre opposé effectue un mouvement de balancier d'arrière en avant. S'ensuit la phase de propulsion qui débute à partir du moment où le talon décolle du sol et dure jusqu'à la fin de l'appui. Pendant cette phase de propulsion , l'allégement du talon et la tension croissante du triceps sural et de l'aponévrose plantaire déclenchent une inversion du pied, une flexion plantaire et une adduction. Le pied passe donc en supination, avec rotation externe de la jambe, qui accompagne l'extension du genou et de la hanche pour la poussée. Enfin lors de la phase aérienne, un passage transitoire en légère pronation permet le maintien de la trajectoire du pied avant le retour à la supination initiale précédant l'appui suivant.

On comprend pourquoi des chaussures , notamment de sport , peuvent présenter des usures ou des déformations , du fait des mouvements variés et répétitifs des différentes parties du pied.

On a déjà proposé de réaliser des semelles qui permettent une certaine mobilité de leur partie avant sur laquelle repose l'avant-pied par rapport à leur partie arrière sur laquelle repose le talon , notamment par le modèle d'utilité allemand N°1.886.439 en diminuant la largeur de la partie intermédiaire de la semelle entre les parties avant et arrière ou encore par le document FR.1.139.044 en disposant dans cette partie intermédiaire des évidements latéraux dans lesquels sont logés des inserts constitués de matériaux plus mous et plus élastiques que celui de la semelle première et/ou de la semelle d'usure.

Cependant selon le demandeur , les chaussures équipées de telles semelles ne peuvent apporter à l'usager tout le confort souhaitable du fait que la déformation relative de la partie avant par rapport à la partie arrière de la chaussure est toujours provoquée par l'application du pied qui vient en butée sur la tige de la chaussure. Certes le confort de l'usager est nettement amélioré par rapport à la chaussure dont la semelle n'est pas du tout déformable. Néanmoins subsiste l'inconvénient d'un frottement entre le pied et la tige en particulier lorsqu'il s'agit de chaussures de sport notamment de coureurs de fond ou de marcheurs.

Le but de la présente invention est de proposer une semelle pour chaussure qui pallie l'inconvénient précité.

Ce but est parfaitement atteint par la semelle pour chaussure de l'invention qui comporte de manière connue une partie avant et une partie arrière destinées à accueillir respectivement l'avant-pied et le talon et une partie intermédiaire de largeur réduite entre les parties avant et arrière.

De manière caractéristique cette semelle comporte de plus une partie voûtée qui est destinée à être en contact avec la voûte plantaire interne de l'usager, partie voûtée qui est en élévation progressive depuis les parties intermédiaire , avant et arrière jusqu'à une hauteur h donnée, au-dessus du plan des faces inférieures desdites parties. De plus les parties voûtée et intermédiaire sont dans des matériaux déformables en sorte qu'un écrasement de la partie voûtée , diminuant la hauteur de l'élévation de celle-ci, provoque un pivotement externe de la partie avant et un allongement de la semelle et qu'un pivotement interne de la partie avant provoque une surélévation de la partie voûtée et un raccourcissement de la semelle.

Ainsi selon le concept général de la présente invention, la partie voûtée de la semelle constitue en quelque sorte un soufflet qui est constamment en contact avec la voûte plantaire de l'usager et qui est apte à suivre les mouvements en hauteur de celle-ci, lesdits mouvements entraînant corrélativement les pivotements interne et externe de la partie avant par rapport à la partie arrière, selon un axe de pivotement qui est au niveau de la partie intermédiaire et qui est donc décalé latéralement par rapport à l'axe longitudinal de la semelle ; c'est ce décalage de l'axe qui est à l'origine de l'allongement de la semelle lors du pivotement externe et de son raccourcissement lors du pivotement interne. Contrairement aux semelles connues par le demandeur, la semelle selon la présente invention joue un rôle actif dans la mobilité relative des parties avant et arrière grâce à l'action de la voûte plantaire sur la partie voûtée déformable de la semelle.

De préférence, la différence de hauteur de la partie voûtée entre le pivotement externe et le pivotement interne est de l'ordre de 15mm.

Avantageusement la partie voûtée est soit une mousse microcellulaire de densité comprise entre 0,15 et 1,3, par exemple en polyuréthanne ,en éthyle vinyle acétate soit en caoutchouc.

De préférence, la semelle comporte un patin d'usure qui est rapporté au moins sous les parties avant et arrière et de préférence sous les seules parties avant, arrière et intermédiaire.

Pour la protection de la partie voûtée , sur la face inférieure de celle-ci peuvent être disposés des boudins d'usure, notamment dans la même matière déformable.

Dans une variante préférée de réalisation , les parties avant , arrière, intermédiaire et voûtée de la semelle forment un ensemble monobloc réalisé dans la même matière déformable . Dans ce cas , avantageusement, cet ensemble monobloc comporte sous la partie voûtée des crans en relief constituant les boudins d'usure de protection.

On a déjà proposé , notamment dans le document WO.95/06419 une chaussure comprenant une semelle dont la partie avant présente un certain degré de mobilité par rapport à la partie arrière et qui comprend un élément de rigidification de cette semelle. Selon ce document, cet élément de rigidification est conformé de manière à autoriser le pivotement de la partie avant par rapport à la partie arrière autour d'un axe vertical situé sensiblement au niveau de l'articulation calcanéo-cuboïdienne, tout en empêchant ou limitant la flexion avant - arrière de la semelle ainsi que la torsion de sa partie avant par rapport à sa partie arrière. Selon les indications données dans ce document, c'est dans ces conditions que la chaussure apporte à l'usager le meilleur confort tout en respectant les mouvements naturels du pied lors de la marche , de la course ou du saut.

Dans un mode de réalisation , décrit dans ce document antérieur WO.95/06419, l'élément de rigidification est un élément plat, rigide, ayant une forme rétrécie en partie centrale et évasée à ses extrémités, présentant un axe longitudinal de symétrie, ledit élément de rigidification étant disposé, grâce à un boîtier souple, dans une cavité pratiquée dans la semelle. Cette cavité a une forme similaire à celle de l'élément de rigidification, avec un axe longitudinal de symétrie qui est disposé selon l'axe longitudinal du talon,lorsque la chaussure est au repos. La partie centrale rétrécie de l'élément de rigidification est relativement ajustée à l'intérieur du boîtier tandis que de part et d'autre des extrémités évasées sont réservés des espaces libres permettant le pivotement des parties avant et arrière de la semelle par rapport à l'élément de rigidification . Le demandeur a considéré qu'il pouvait être avantageux d'intégrer dans la semelle de son invention un élément de rigidification ayant les mêmes fonctions que celui du document WO.95/06419.

Ainsi, de manière connue, la semelle de l'invention peut comporter un élément de rigidification, plat et rigide, présentant une forme rétrécie en partie centrale et évasée à ses extrémités et logé dans une cavité creusée dans la semelle.

De manière caractéristique, dans ce cas , la partie centrale de l'élément de rigidification est disposée au niveau de la partie intermédiaire de largeur réduite de la semelle ; de plus l'élément de rigidification et la cavité qui lui sert de logement ont une forme asymétrique avec une extrémité évasée qui s'étend largement dans la partie arrière de la semelle, une paroi latérale de la cavité longeant sensiblement le contour de la partie voûtée de la semelle.

De préférence dans ce cas , l'extrémité évasée disposée dans la partie arrière de la semelle est parfaitement ajustée dans la cavité, de sorte que des espaces libres sont formés de part et d'autre de l'élément de rigidification uniquement dans l'extrémité évasée de la cavité se trouvant au niveau de la partie avant de la semelle.

Soit la cavité est fermée par un patin d'usure, qui est rapporté sous les parties avant, arrière et intermédiaire de la semelle, auquel cas l'élément de rigidification n'est pas visible.

Soit , pour rendre visible l'élément de rigidification, la cavité est fermée par un plastique transparent et le patin d'usure présente une fenêtre au niveau dudit plastique. Comme cela était prévu dans le document WO.95/06419, l'élément de rigidification peut lui-même être logé dans un boîtier plastique , transparent et déformable , ayant la forme de la cavité et logé de manière ajustée dans celle-ci . Dans ce cas, la semelle peut comporter un patin d'usure constitué de deux pièces distinctes , rapportées respectivement sous la partie avant et la partie arrière, chacune recouvrant partiellement le boîtier plastique en sorte de laisser visible en partie l'élément de rigidification.

C'est un autre objet de l'invention que de proposer une chaussure, notamment de sport, équipée d'une semelle ayant les caractéristiques précitées et qui comporte une tige recouvrant le pied proprement dit à partir du contour de la semelle et étant équipée de soufflets latéraux, notamment élastiques, disposés sensiblement au niveau de la partie intermédiaire. Ces soufflets ont pour objet d'encaisser les effets des pivotements de la tige provoqués par les pivotements correspondants de la semelle.

La présente invention sera mieux comprise à la lecture de la description qui va être faite d'un exemple préféré de réalisation d'une semelle à partie voûtée déformable et d'une chaussure équipée d'une telle semelle, illustrée par le dessin annexé dans lequel :
La figure 1 est une vue de dessous de la semelle,
La figure 2 est une vue de côté de la semelle de la figure 1
La figure 3 est une vue en coupe de la semelle de la figure 1 selon l'axe III-III,
Les figures 4,5 et 6 sont des vues en plan de dessous illustrant les mouvements de la semelle lors de l'utilisation,
Les figures 7,8 et 9 sont des vues de côté des semelles illustrées aux figures respectivement 4, 5 et 6,
et la figure 1O est une vue en perspective d'une chaussure équipée d'une semelle de l'invention.

La semelle 1 pour chaussure et notamment pour chaussure de sport qui fait l'objet de l'invention se caractérise en ce qu'elle comporte une partie voûtée 2 qui est destinée à être en contact avec la voûte plantaire de l'usager et qui est dans un matériau déformable apte à permettre à cette voûte plantaire d'épouser sensiblement les différentes configurations prises par la voûte plantaire à l'occasion des différents mouvements du pied lors des différentes phases de la marche , de la course ou du saut et de provoquer corrélativement les pivotements externe et interne de la partie avant de la semelle par rapport à sa partie arrière.

Plus précisément, comme cela apparaît clairement à l'examen des figures 1 à 3 annexées, la partie voûtée est disposée entre la partie avant 3 et la partie arrière 4 de la semelle 1 destinées à accueillir respectivement l'avant-pied et le talon de l'usager ; elle est aussi sur le côté de la partie intermédiaire 5 qui est la partie de largeur réduite I entre la partie avant 3 et la partie arrière 4 de la semelle 1.

La partie voûtée est en élévation progressive depuis les parties avant, arrière et intermédiaire jusqu'à une hauteur déterminée h au-dessus du plan formée par les faces inférieures 3a, 4a et 5a des parties avant 3, arrière 4 et intermédiaire 5 de la semelle 1.

L'ensemble de la semelle 1 , constitué par la partie voûtée 2, la partie avant 3, la partie arrière 4 et la partie intermédiaire 5 est un ensemble monobloc formé dans un matériau déformable , par exemple une mousse micro-cellulaire ayant de préférence une densité comprise entre 0,15 et 1,3 ou un caoutchouc.

Compte-tenu de la largeur réduite I au niveau de la partie intermédiaire 5 et de la déformabilité du matériau constitutif de la partie voûtée 2, on obtient en exerçant une pression verticale sur la partie voûtée 2 un pivotement relatif des parties avant 3 et arrière 4 par rapport à un axe vertical 6 qui se trouve situé sensiblement au niveau de l'articulation calcanéo-cuboïdienne de l'usager, grâce au fluage du matériau constituant la partie voûtée.

Dans un mode précis de réalisation, la mousse micro-cellulaire constituant l'ensemble de la semelle 1 était une mousse EVA (éthyle vinyle acétate) ou éventuellement en polyuréthanne.

Dans l'exemple illustré, la semelle 1 est pourvue d'un patin d'usure 7 recouvrant les faces inférieures 3a, 4a et 5a des parties avant 3, arrière 4 et intermédiaire 5, mais ne recouvrant pas la face inférieure 2a de la partie voûtée 2.

Le patin d'usure pourrait éventuellement recouvrir également la face inférieure de la partie voûtée pour autant qu'il n'altère pas sensiblement les propriétés de déformabilité qui sont requises dans le cadre de la présente invention.

Ce patin d'usure 7 est, de manière conventionnelle, notamment en caoutchouc.

La protection de la face inférieure 2a de la partie voûtée 2 peut être obtenue en formant dans celle-ci des boudins 8 de protection qui sont constitués de crans formés dans la matière constitutive de cette partie voûtée 2.

Dans l'exemple illustré, la partie intermédiaire 5 a une largeur qui est variable dans l'épaisseur de la semelle, étant la plus petite (I) au niveau de la face inférieure 5a de la semelle. Cette disposition apparaît clairement sur la figure 3. L'arrondi du montant 21 opposé à la partie voûtée 2 permet d'éviter les phénomènes de flambage du matériau constitutif de la partie intermédiaire 5 lors du pivotement selon l'axe 6.

Dans le but d'apporter à la semelle 1 une relative rigidité en flexion avant , arrière, c'est-à-dire selon un axe horizontal transversal 9, et en torsion de sa partie avant 3 par rapport à sa partie arrière 4, c'est-à-dire autour d'un axe longitudinal 10 , la semelle 1 est équipée d'un élément de rigidification 11 qui est logé dans une cavité 12 pratiquée dans la face inférieure de la partie intermédiaire 5 et partiellement des parties avant 3 et arrière 4.

L'élément de rigidification 11 est un élément plat, rigide , qui a une forme rétrécie dans sa partie centrale 13 et qui va en s'évasant vers ses extrémités respectivement 14 et 15 dans les parties avant 3 et arrière 4 de la semelle.

Comme cela apparaît à l'examen de la figure 1, la cavité 12 a une paroi latérale 12a qui longe et est sensiblement parallèle au bord 2a de raccordement de la partie voûtée 2 avec les parties avant 3 , intermédiaire 5 et arrière 4. Les parois d'extrémités 12b de la cavité 12, correspondant aux extrémités évasés de celle-ci sont courbes, avec une forme concave de courbe constante , sensiblement centrée sur l'axe de pivotement 6.

Il est à noter que cet axe de pivotement 6 est situé selon la largeur la plus étroite I de la partie intermédiaire 5 de la semelle 1.

Compte-tenu de la présence de la partie voûtée 2 et du positionnement décalé de l'axe de pivotement 6, la cavité 12 et l'élément de rigidification 11 sont asymétriques , avec leurs extrémités évasées qui ne sont pas disposées dans le prolongement l'une de l'autre mais qui s'étendent dans les parties avant 3 et arrière 4 de manière à occuper une portion importante de la largeur de celle-ci, ce qui favorise la rigidité en torsion de la semelle 1.

L'élément de rigidification 11 est dans l'exemple illustré , ajusté exactement dans la cavité 12 au niveau de sa partie centrale 13 et de son extrémité évasée 15 débouchant dans la partie arrière 4 de la semelle 1. Par contre sa partie évasée 14 débouchant dans la partie avant 3 de la semelle 1 présente un évasement moins prononcé que celui de la cavité en sorte que sont ménagés des espaces libres 16 et 17 de part et d'autre de l'élément de rigidification 11 dans l'extrémité de la cavité 12 formée dans la partie avant 3 de la semelle 1.

Ces espaces libres 16, 17 existent lorsque la semelle 1 est au repos , avec le poids de l'usager réparti naturellement sur l'ensemble de toutes les parties de cette semelle 1 et de celle de l'autre pied.

Les figures 4 à 9 illustrent le comportement de la semelle 1 qui vient d'être décrite lors des mouvements naturels du pied à l'occasion des différentes phases de la marche , de la course ou du saut.

On retrouve aux figures 5 et 8 la disposition qui avait été illustrée aux figures 1 et 2, lorsque l'usager est au repos , avec ses pieds qui reposent naturellement sur l'ensemble des parties des deux semelles 1. Cette phase se caractérise par une élévation de la partie voûtée 2 d'une hauteur h et l'existence des espaces libres 16,17 de part et d'autre de l'extrémité évasée 14 de l'élément de rigidification 11.

Sur les figures 4 et 7 on a représenté la configuration de la semelle 1 après l'impact du talon sur le sol, lorsque le pied est à plat avec la charge complète du poids de l'individu réparti uniquement sur ce pied, pendant que le membre opposé effectue son mouvement de balancier d'arrière en avant. On observe dans ce cas un écrasement de la voûte plantaire qui corrélativement provoque l'écrasement de la partie voûtée 2 de la semelle 1, réduisant l'élévation de celle-ci à une hauteur h₀.

Cet aplatissement de la partie vouté s'est réalisé progressivement après l'impact du talon qui a bloqué en position la partie arrière 4 de la semelle 1. En s'aplatissant, la partie voûtée 2 a repoussé la partie avant 3, entraînant celle-ci dans un pivotement externe, selon la flèche F, centré sur l'axe 6. Ce pivotement est rendu possible grâce à la déformabilité du matériau constitutif de la partie intermédiaire 5 et à la largeur réduire I de celle-ci.

L'aplatissement de la partie voûtée 2 provoque en même temps un allongement relatif de la semelle 1 dont la longueur L₀ est supérieure à la longueur L de la semelle au repos illustrée aux figures 5 et 8.

Ce résultat est tout-à-fait conforme à la déformation naturelle du pied, qui subit un allongement lors de cette phase du cycle. Il n'y a donc aucun déplacement relatif entre le pied et la semelle 1 à l'occasion du passage entre la position de repos des figures 5 et 8 et la position qui vient d'être décrite et illustrée aux figures 4 et 7. Le pivotement externe selon la flèche F de la partie avant 3 de la semelle 1 n'est pas empêché par la présence de l'élément de rigidification 11. En effet lors de ce pivotement par rapport à l'axe 6, l'extrémité évasée de la cavité 12 située dans la partie avant 3 pivote également selon la flèche F1 , tandis que l'élément de rigidification reste strictement dans la même position. Ce pivotement de la cavité 12 conduit simplement à la réduction voire l'élimination de l'espace libre 17 entre l'élément de rigidification 14 et la paroi latérale 12a jouxtant la partie voûtée 2.

Les figures 6 et 9 illustrent le mouvement du pied à l'occasion de la phase de propulsion, c'est-à-dire lorsque le talon décolle du sol jusqu'à la fin de l'appui et l'entrée dans la phase aérienne proprement dite. Durant cette phase , on constate une flexion plantaire , la voûte plantaire se creusant plus profondément.

Ceci se traduit par une élévation de la partie voûtée 2 à une hauteur h₁ supérieure à h. En se surélevant, la partie voûtée 3 provoque une traction sur la partie avant 3 de la semelle 1, entraînant le pivotement interne de celle-ci dans le sens de la flèche G. Comme dans la phase précédente , et en sens inverse, ce pivotement n'est pas empêché par la présence de l'élément de rigidification 14 puisqu'il provoque corrélativement le pivotement de l'extrémité évasée de la cavité 12 disposée dans la partie avant 3 de la semelle 1 dans le sens de la flèche G₁. Il en résulte une réduction voire l'élimination de l'espace libre 16 qui était ménagé entre l'élément de rigidification 14 et l'autre paroi latérale 12b de la cavité 12.

La surélévation de la partie voûtée 2 entraîne également une diminution de la longueur L₁ de la semelle qui est alors inférieure à la longueur L de la semelle au repos. Cette diminution est conforme à la configuration naturelle du pied lors de cette phase.

Ainsi, par l'action de la voûte plantaire sur la partie voûtée de la semelle 1 et la déformabilité de la partie intermédiaire 5 autorisant le pivotement externe et interne des parties avant 3 et arrière 4 par rapport à l'axe 6, on réalise une semelle qui est apte à épouser parfaitement la configuration du pied lors des différents mouvements de celui-ci à l'occasion de la marche, de la course ou du saut , sans frottement ni friction particulière. Pour un usager de taille moyenne, l'écart d'élévation entre l'écrasement et la surélévation de la partie voûtée est de l'ordre de 15mm.

Bien sûr la chaussure 18 qui est équipée d'une telle semelle 1 comporte une tige 19 qui recouvre le pied proprement dit à partir du contour de la semelle 1. Pour que la tige 19 ne soit pas un obstacle au déplacement relatif des parties avant 3 et arrière 4 de la semelle 1, il est prévu que ladite tige 19 soit équipée de soufflets 20, notamment élastiques, aptes à encaisser les effets des pivotements selon les flèches F et G de la tige 19 provoqués par les pivotements correspondants de la semelle 1. Dans l'exemple illustré , notamment par la figure 3, la cavité 12 a été fermée grâce à l'application du patin d'usure 7 sur les parties avant 3, arrière 4 et intermédiaire 5 de la semelle 1. Ce patin d'usure étant généralement en caoutchouc n'est pas transparent ni translucide et l'élément de rigidification 11 n'est donc pas visible.

Si l'on souhaite le rendre visible à l'usager, il est possible de fermer la cavité 12 par une plaque en matière plastique transparente et de créer une fenêtre au droit de ladite plaque, soit en mettant en oeuvre un patin d'usure monobloc présentant une ouverture évidée faisant office de fenêtre soit en mettant en oeuvre un patin d'usure en deux parties, recouvrant l'une la partie avant et l'autre la partie arrière de la semelle, l'intervalle entre les deux parties formant patin d'usure faisant office de fenêtre. On peut également envisager de mettre en oeuvre un boîtier en matière plastique transparente et déformable qui est logé de manière ajustée dans la cavité 12, comme cela est enseigné dans le document antérieur WO.95/06419. La fenêtre précitée permettra de voir l'élément de rigidification à travers une face du boîtier en question.

La présente invention n'est pas limitée au mode de réalisation qui vient d'être décrit à titre d'exemple non exhaustif. La semelle déformable à partie voûtée peut être mise en oeuvre avec ou sans élément de rigidification. De plus la conformation et la fonction de l'élément de rigidification peuvent être également différentes de celles qui viennent d'être décrites.

## Revendications

1. Semelle pour chaussure , notamment de sport, qui comporte une partie avant (3) et une partie arrière (4) destinées à accueillir respectivement l'avant-pied et le talon et une partie intermédiaire (5) de largeur (I) réduite entre les parties avant (3) et arrière (4) , caractérisée en ce qu'elle comporte de plus une partie voûtée (2) qui est destinée à être en contact avec la voûte plantaire interne de l'usager , et qui est en élévation progressive depuis les parties intermédiaire (5) , avant (3) et arrière (4) jusqu'à une hauteur h donnée, au-dessus du plan des faces inférieures (5a, 3a,4a) desdites parties (5,3,4) et en ce que les parties voûtée (2) et intermédiaire (5) sont dans des matériaux déformables en sorte qu'un écrasement de la partie voûtée, diminuant la hauteur (h) de l'élévation de celle-ci, provoque un pivotement externe (F) de la partie avant (3) et qu'un pivotement interne (6) de la partie avant (3) provoque une surélévation de la partie voûtée.

2. Semelle selon la revendication 1 caractérisée en ce que la différence de hauteur de la partie voûtée entre le pivotement externe maximal et le pivotement interne maximal est de l'ordre de 15mm.

3. Semelle selon l'une des revendications 1 ou 2 caractérisée en ce que la partie voûtée (2) est une mousse microcellulaire de densité comprise entre 0,15 et 1,3.

4. Semelle selon l'une des revendications 1 ou 2 caractérisée en ce que la partie voûtée (2) est en caoutchouc.

5. Semelle selon l'une des revendications 1 à 4 caractérisée en ce qu'elle comporte un patin d'usure (7) qui est rapporté au moins sous les parties avant (3) et arrière (4) .

6. Semelle selon l'une des revendications 1 à 5 caractérisée en ce que sur la face inférieure de la partie voûtée (2) sont disposés des boudins d'usure (8), notamment dans la même matière déformable.

7. Semelle selon l'une des revendications 1 à 6 caractérisée en ce que les parties avant (3) , arrière (4) , intermédiaire (5) et voûtée (2) forment un ensemble monobloc réalisé dans la même matière déformable.

8. Semelle selon l'une des revendications 1 à 7 caractérisée en ce qu'elle comporte un élément de rigidification (11) , plat et rigide , présentant une forme rétrécie en partie centrale (13) et évasée à ses extrémités (14,15) et logé dans une cavité (12), caractérisée en ce que la partie centrale (13) de l'élément de rigidification (11) est disposée au niveau de la partie intermédiaire (5) de largeur (I) réduite et en ce que l'élément de rigidification (11) et la cavité (12) qui lui sert de logement ont une forme asymétrique avec une extrémité évasée qui s'étend largement dans la partie arrière (4) de la semelle (1), une paroi latérale (12a) de la cavité (12) longeant sensiblement le contour de la partie voûtée (2).

9. Semelle selon la revendication 8 caractérisée en ce que l'extrémité évasée (15) de l'élément de rigidification (11) disposée dans la partie arrière (4) de la semelle (1) est parfaitement ajustée dans la cavité (12) , de sorte que des espaces libres (15,17) sont formés de part et d'autre de l'élément de rigidification (11) uniquement dans l'extrémité évasée de la cavité (12) se trouvant au niveau de la partie avant (3) de la semelle (1).

10. Semelle selon les revendications 5 et 8 ou 5 et 9 caractérisée en ce que la cavité (12) est fermée par un plastique transparent et le patin d'usure (7) présente une fenêtre au niveau dudit plastique.

11. Semelle selon la revendication 10 caractérisée en ce que l'élément de rigidification est logé dans un boîtier plastique , transparent et déformable, ayant la forme de la cavité et logé de manière ajustée dans celle-ci.

12. Chaussure , notamment de sport, équipée d'une semelle selon l'une des revendications 1 à 11 , caractérisée en ce qu'elle comporte une tige recouvrant le pied proprement dit à partir du contour de la semelle et étant équipée de soufflets latéraux , notamment élastiques, disposés sensiblement au niveau de la partie intermédiaire.

## Patentansprüche

1. Schuhsohle, insbesondere für einen Sportschuh, die einen vorderen Bereich (3) und einen hinteren Bereich (4), die je den Vorderfuß bzw. die Férse aufnehmen, und einen Mittelbereich (5) verringerter Breite (l) zwischen dem vorderen (3) und dem hinteren Bereich (4) aufweist, dadurch gekennzeichnet, daß sie außerdem einen gewölbten Bereich (2) aufweist, der dazu bestimmt ist, mit der inneren Fußwölbung des Benutzers in Kontakt zu stehen und der ausgehend von den mittleren (5), vorderen (3) und hinteren Bereichen (4) progressiv bis auf eine gegebene Höhe h oberhalb der Ebene der Unterseiten (5a, 3a, 4a) der Bereiche (5, 3, 4) ansteigt, und daß der gewölbte Bereich (2) und der Zwischenbereich (5) aus derart verformbaren Materialien bestehen, daß ein Zusammendrücken des gewölbten Bereichs, das die Höhe (h) dessen Anstiegs verringert, ein Schwenken (F) des vorderen Bereichs (3) nach außen bewirkt, und daß ein Schwenken (G) des vorderen Bereichs (3) nach innen eine Überhöhung des gewölbten Bereichs bewirkt.

2. Sohle nach Anspruch 1, dadurch gekennzeichnet, daß der Höhenunterschied des gewölbten Bereichs zwischen dem maximalen Schwenken nach außen und dem maximalen Schwenken nach innen etwa 15 mm beträgt.

3. Sohle nach einem der Ansprüche 1 oder 2, dadurch gekennzeichnet, daß der gewölbte Bereich (2) aus einem mikrozellförmigen Schaum besteht, dessen Dichte zwischen 0,15 und 1,3 liegt.

4. Sohle nach einem der Ansprüche 1 oder 2, dadurch gekennzeichnet, daß der gewölbte Bereich (2) aus Kautschuk ist.

5. Sohle nach einem der Ansprüche 1 bis 4, dadurch gekennzeichnet, daß sie einen Abnutzungsplatte (7) aufweist, die zumindest unter den vorderen (3) und hinteren Bereich (4) angesetzt ist.

6. Sohle nach einem der Ansprüche 1 bis 5, dadurch gekennzeichnet, daß an der Unterseite des gewölbten Bereichs (2) Abnutzungswülste (8) angeordnet sind, die insbesondere aus dem gleichen verformbaren Material sind.

7. Sohle nach einem der Ansprüche 1 bis 6, dadurch gekennzeichnet, daß der vordere (3), der hintere (4), der Zwischen(5) und der gewölbte Bereich (2) eine einstückige Einheit bilden, die aus dem gleichen verformbaren Material hergestellt ist.

8. Sohle nach einem der Ansprüche 1 bis 7, dadurch gekennzeichnet, daß sie ein flaches und steifes Versteifungselement (11) aufweist, das im mittleren Bereich (13) schmaler und an seinen Enden (14, 15) breiter ist und sich in einem Hohlraum (12) befindet, dadurch gekennzeichnet, daß der Mittelbereich (13) des Versteifungselements (11) in Höhe des Zwischenbereichs (5) verringerter Breite (1) angeordnet ist und daß das Versteifungselement (11) und der Hohlraum (12), der ihm als Sitz dient, eine asymmetrische Form mit einem verbreiterten Ende aufweisen, das sich weiträumig im hinteren Teil (4) der Sohle (1) erstreckt, wobei eine Seitenwand (12a) des Hohlraums (12) im wesentlichen am Umfang des gewölbten Bereichs (2) entlang verläuft.

9. Sohle nach Anspruch 8, dadurch gekennzeichnet, daß das verbreiterte Ende (15) des Versteifungselements (11), das sich im hinteren Bereich (4) der Sohle (1) befindet, perfekt in den Hohlraum (12) eingepaßt ist, so daß Freiräume (16, 17) zu beiden Seiten des Versteifungselements (11) nur in dem verbreiterten Ende des Hohlraums (12) ausgebildet sind, das sich in Höhe des vorderen Bereichs (3) der Sohle (1) befindet.

10. Sohle nach den Ansprüchen 5 und 8 oder 5 und 9, dadurch gekennzeichnet, daß der Hohlraum (12) von einem transparenten Kunststoff verschlossen wird und die Abnutzungsplatte (7) in Höhe dieses Kunststoffs ein Fenster aufweist.

11. Sohle nach Anspruch 10, dadurch gekennzeichnet, daß das Versteifungselement in einem transparenten und verformbaren Kunststoffgehäuse angeordnet ist, das die Form des Hohlraums hat und in diesen eingepaßt ist.

12. Schuh, insbesondere Sportschuh, der mit einer Sohle nach einem der Ansprüche 1 bis 11 ausgestattet ist, dadurch gekennzeichnet, daß er eine Schuhoberseite aufweist, die den eigentlichen Fuß ausgehend vom Umfang der Sohle umgibt und mit seitlichen, insbesondere elastischen Bälgen versehen ist, die im wesentlichen in Höhe des Zwischenbereichs angeordnet sind.

## Claims

1. Shoe sole, especially for a sports shoe, which comprises a front portion (3) and a rear portion (4), intended to receive respectively the front of the foot and the heel, and an intermediate portion (5) of reduced width ( l )between the front (3) and rear portions (4), **characterised in that** it comprises in addition an arched portion (2) which is intended to be in contact with the inner arch of the user's foot, and which rises progressively from the intermediate (5), front (3) and rear (4) portions up to a given height h, above the plane of the lower faces (5a, 3a, 4a) of said portions (5, 3, 4) and in that the arched (2) and intermediate (5) portions are in deformable materials such that flattening of the arched portion, reducing the height (h) of the elevation of the latter, causes external pivoting (F) of the front portion (3) and such that internal pivoting (6) of the front portion (3) causes raising of the arched portion.

2. Sole according to claim 1, **characterised in that** the difference in height of the arched portion between the maximum external pivoting and the maximum internal pivoting is of the order of 15 mm.

3. Sole according to one of claims 1 or 2, **characterised in that** the arched portion (2) is a microcellular foam with a density of between 0.15 and 1.3.

4. Sole according to one of claims 1 or 2, **characterised in that** the arched portion (2) is formed from rubber.

5. Sole according to one of claims 1 to 4, **characterised in that** it includes a tread piece (7) which is added at least below the front (3) and rear (4) portions.

6. Sole according to one of claims 1 to 5, **characterised in that** on the lower face of the arched portion (2) are disposed wear beads (8), especially in the same deformable material.

7. Sole according to one of claims 1 to 6, **characterised in that** the front (3), rear (4), intermediate (5) and arched (2) portions form a one-piece assembly realised in the same deformable material.

8. Sole according to one of claims 1 to 7, **characterised in that** it comprises a flat and rigid stiffening element (11), which has a narrowed shape in its central portion (13) and a widened shape at its ends (14,15) and is housed in a cavity, **characterised in that** the central portion (13) of the stiffening element (11) is disposed at the level of the intermediate portion (5) of reduced width (1), and in that the stiffening element (11) and the cavity (12) which serves as housing for it have an asymmetric shape with a widened end which extends largely in the rear portion (4) of the sole (1), a lateral wall (12a) of the cavity running substantially along the contour of the arched portion (2).

9. Sole according to claim 8, **characterised in that** the widened end (15) of the stiffening element (11) disposed in the rear portion (4) of the sole (1) is fitted perfectly into the cavity (12), such that free spaces (15,17) are formed on both sides of the stiffening element (11) solely in the widened end of the cavity (12) located at the level of the front portion (3) of the sole (1).

10. Sole according to claims 5 and 8 or 5 and 9, **characterised in that** the cavity (12) is closed by a transparent plastic and the tread piece (7) has a window at the level of said plastic.

11. Sole according to claim 10, **characterised in that** the stiffening element is housed in a transparent and deformable plastic casing, having the shape of the cavity and housed in a fitted manner in the latter.

12. Shoe, especially a sports shoe, equipped with a sole according to one of claims 1 to 11, **characterised in that** it includes an upper covering the actual foot from the contour of the sole and equipped with lateral gussets, especially elastic ones, disposed substantially at the level of the intermediate portion.
